# EUROPÄISCHE PATENTSCHRIFT

(11) **EP 1 116 601 B1**
(45) Veröffentlichungstag und Bekanntmachung des Hinweises auf die Patenterteilung: **07.09.2005**
(21) Anmeldenummer: 00810027.3
(22) Anmeldetag: 12.01.2000
(51) Int. Cl.: B42D 5/00

(54) **Notiztafel mit Beleuchtung**
Support for notebook with lighting
Support illuminé pour blocnotes

(43) Veröffentlichungstag der Anmeldung: 18.07.2001
(73) Patentinhaber: Egli, Wendelin, 8472 Seuzach (CH)
(72) Erfinder: Egli, Wendelin, 8472 Seuzach (CH)
(74) Vertreter: BOVARD AG

(56) Entgegenhaltungen:
- DE-A- 2 907 735

## Beschreibung

Die Erfindung betrifft eine Notiztafel mit einem eine Schreibfläche aufweisenden Aufzeichnungsträger, einem Schreibstift, einer Lichtquelle zur Beleuchtung der Schreibfläche sowie mit einer Energiequelle und einem Schalter für die Lichtquelle.

Notiztafeln dieser Art sind bekannt. So zeigt zum Beispiel das Britische Patent 1 365 905 eine Notiztafel mit einer schalenartigen Aufnahme für die Aufzeichnungsträger, die in diesem Fall aus Papierblättem bestehen können. An ihrem oberen Rand weist die Aufnahme eine etwa quaderförmige Verdickung auf, die sich über die Breite der Tafel erstreckt und über die Ebene der Schreibfläche vorsteht. In der Verdickung ist eine Lichtquelle in Form einer Glühlampe und eine Batterie vorgesehen. Eine in der Verdickung vorgesehene Öffnung dient zum Einstecken eines Schreibstifts, wenn dieser nicht gebraucht wird. In der Öffnung ist ein Schalter vorgesehen, der die Lampe ausschaltet, wenn ein Schreibstift eingesteckt wird.

Die Nachteile dieser bekannten Notiztafel bestehen insbesondere darin, dass die an ihrem oberen Rand angeordnete Lichtquelle die Schreibfläche nicht gleichmässig auszuleuchten vermag und zu Schattenwurf führt. Auch ist sie für den Gebrauch in feuchter oder nasser Umgebung ungeeignet.

Ferner sind auch flächige Lichtquellen bekannt, beispielsweise in der Form sogenannter Elektrolumineszenzlampen oder EL-Lampen. Derartige Lichtquellen werden unter anderem für Hintergrundbeleuchtungen von Bildschirmen verwendet, beispielsweise für tragbare Personalcomputer und ähnliche Geräte, zum Beispiel Laptops, Notebooks, Palmtops und Handhelds. Unter der Veröffentlichungsnummer EP 0 881 863 A2 wurde sogar ein Verfahren bekannt, mit dem sich elektrolumineszierende Schichten mittels Siebdruckverfahrens auf nahezu beliebige Träger aufbringen lassen.

Ausgehend von diesem Stand der Technik liegt der Erfindung die Aufgabe zugrunde, eine Notiztafel der eingangs genannten Art vorzuschlagen, bei der die Schreibfläche gleichmässig und ohne Schattenbildung ausgeleuchtet wird.

Diese Aufgabe wird erfindungsgemäss dadurch gelöst, dass der Aufzeichnungsträger transparent ist und die Lichtquelle als Hintergrundbeleuchtung ausgebildet ist.

Der transparente Aufzeichnungsträger und die Hintergrundbeleuchtung sorgen für eine gleichmässige und schattenfreie Beleuchtung der Schreibfläche und ermöglichen das Arbeiten mit der erfindungsgemässen Notiztafel selbst bei schlechten Sichtverhältnissen. In den abhängigen Ansprüchen sind Massnahmen umschrieben, welche die erfindungsgemässe Notiztafel für die Verwendung in feuchter oder nasser Umgebung geeignet machen. Nach einer besonders bevorzugten Ausführungsart ist die Notiztafel völlig wasserdicht, so dass sie durch Taucher unter Wasser verwendet werden kann.

Wenn nach einer besonderen Ausführungsart der Erfindung die Lichtquelle eine Elektrolumineszenzlampe ist, erreicht man einen energiesparenden Betrieb und vermeidet unnötige Wärmeerzeugung durch die Lichtquelle.

Nach einer weiteren vorteilhaften Ausführungsart besteht die Energiequelle aus mindestens einem photoelektrischen Element und mindestens einem Akkumulator. Eine solche Notiztafel kann bei Nichtgebrauch an einen hellen Platz gelegt werden und speichert so die Energie für den nächsten Gebrauch.

Wenn der zum Ein- und Ausschalten der Lichtquelle vorgesehene Schalter als Reedschalter ausgebildet ist, kann dieser von aussen durch einen Dauermagneten betätigt werden. Dies erleichtert die Schaffung einer hermetisch abgedichteten Ausführungsart der erfindungsgemässen Notiztafel. Besonders bevorzugt trägt der Schreibstift einen Dauermagneten, mit welchem der Reedschalter betätigbar ist.

Wenn an der Notiztafel ein Halter für den Schreibstift so angeordnet ist, dass durch den Dauermagneten des im Halter aufgenommenen Schreibstiftes der Reedschalter betätigt wird, kann die Lichtquelle so geschaltet werden, dass sie automatisch einschaltet, sobald der Schreibstift aus dem Halter entnommen wird.

Wenn schliesslich nach einer besonders bevorzugten Ausführungsart der Erfindung eine wasserdichte Umhüllung vorgesehen ist, die mindestens die an die Schreibfläche angrenzenden Bereiche des Aufzeichnungsträgers, die Lichtquelle und die Energiequelle umschliesst, erhält man eine als Kommunikationsmittel für Taucher geeignete Notiztafel.

Besondere Ausführungsbeispiele der Erfindung werden nachstehend unter Bezugnahme auf die Zeichnungen näher erläutert. Es zeigen
- Figur 1: einen Querschnitt durch eine für Taucher geeignete Notiztafel,
- Figur 2: eine Draufsicht auf die Notiztafel nach Figur 1 und
- Figur 3: ein Blockschaltbild der elektrischen Komponenten der Notiztafel nach den Figuren 1 und 2.

Die in den Figuren 1 und 2 mit 1 bezeichnete Notiztafel ist für den Einsatz bei Tauchgängen gedacht und daher vollständig wasserdicht ausgebildet. Die Teile der elektrischen Ausrüstung sind insbesondere im Blockschaltbild gemäss Figur 3 zu erkennen.

Der Aufzeichnungsträger 2 besteht vorzugsweise aus einer Folie oder einer Tafel aus transparentem Kunststoff, deren obere Fläche als Schreibfläche 3 dient und zu diesem Zweck leicht aufgerauht sein kann. Es hat sich gezeigt, dass eine leicht aufgerauhte Kunststoffoberfläche, auch unter Wasser, durch einen gewöhnlichen Bleistift beschreibbar ist, wobei die Zeichen durch einen Radiergummi einfach wieder zu entfernen sind. Als Variante ist es selbstverständlich auch denkbar, auswechselbare Folien oder Blätter aus Papier als Aufzeichnungsträger zu verwenden.

Als Lichtquelle ist hinter dem Aufzeichnungsträger 2 eine elektrolumineszierende Folie 4, im folgenden EL-Folie genannt, angeordnet. Selbstverständlich könnte auch irgendeine andere Lichtquelle zur Hintergrundbeleuchtung der Schreibfläche verwendet werden, doch wird eine EL-Folie für den vorliegenden Zweck besonders bevorzugt. Zur Speisung der EL-Folie mit elektrischer Energie dient ein Solarpanel 5, das am Rand der Schreibfläche 2 angeordnet ist. Es wäre selbstverständlich auch möglich, ein halbtransparentes Solarpanel zu verwenden, das die gesamte Oberfläche der Schreibtafel bedeckt. Solche Solarzellen haben zwar einen geringeren Wirkungsgrad als die herkömmlichen, was jedoch durch die vergrösserte wirksame Fläche ausgeglichen würde. Eine so ausgestattete Notiztafel hätte gegenüber der in Figur 2 dargestellten den Vorteil, dass praktisch deren gesamte Oberfläche für das Anbringen von Notizen und/oder Skizzen genutzt werden könnte. Die vom Solarpanel 5 gelieferte Energie wird über einen Laderegler 6 einem Akkumulator 7 zugeführt, der die Energie speichert. Zum Ein- und Ausschalten der Lichtquelle 4 ist ein Schalter 8 vorgesehen, der vorzugsweise als Reedschalter ausgebildet ist. Schliesslich ist ein EL-Driver 9 vorgesehen, der die benötigte Spannung und Frequenz erzeugt, um die EL-Folie zum Leuchten zu bringen. In der Nähe des Solarpanels 5 ist auf dem Aufzeichnungsträger 2 ein Halter 10 für einen Schreibstift 11 befestigt. Der Schreibstift 11, der in diesem Beispiel ein Bleistift ist, trägt an seinem hinteren Ende einen Dauermagneten 12, der den Reedschalter 8 betätigt, wenn der Schreibstift 11 wie dargestellt im Halter 10 aufgenommen ist.

Ein Radiergummi 14 ist über eine Kordel 13 oder dergleichen, die in den Figuren 1 und 2 verkürzt dargestellt ist, mit dem Ende des Schreibstifts 11 verbunden. Die Kordel 13 ist durch eine Öffnung 15 in der Notiztafel 1 geführt, so dass sowohl der Schreibstift 11 als auch der Radiergummi unverlierbar mit der Notiztafel 1 verbunden sind. Ein Rahmen 17 umgibt sowohl den Aufzeichnungsträger 2 als auch das Solarpanel 5 und ist mit einer rückwärtigen Abdeckung 16 dicht verschweisst.

Selbstverständlich kann die Notiztafel auch ohne Solarpanel 5 ausgeführt werden. Der Laderelgler 6 kann in diesem Fall trotzdem vorgesehen sein, wobei seine Eingänge beispielsweise mit Steckkontakten für eine externe Stromquelle verbunden sein können. Es ist natürlich auch denkbar, einen extemen Laderegler zu verwenden. Falls gemäss einer weiteren Ausführungsart anstelle des Akkumulators 7 eine Batterie vorgesehen wird, entfällt natürlich der Laderegler 7. In diesem Fall sollte die wasserdichte Umhüllung zum Auswechseln der Batterie geöffnet werden können. Battreiefächer mit wasserdichtem Deckel sind bekannt und werden daher hier nicht näher beschrieben.

## Patentansprüche

1. Notiztafel (1) mit einem eine Schreibfläche (3) aufweisenden Aufzeichnungsträger (2), einem Schreibstift (11), einer Lichtquelle (4) zur Beleuchtung der Schreibfläche sowie mit einer Energiequelle (5; 7) und einem Schalter (8) für die Lichtquelle, **dadurch gekennzeichnet, dass** der Aufzeichnungsträger (2) transparent ist und die Lichtquelle (4) als Hintergrundbeleuchtung ausgebildet ist.

2. Notiztafel nach Anspruch 1, **dadurch gekennzeichnet, dass** die Lichtquelle (4) eine Elektrolumineszenzlampe, vorzugsweise in Form einer Folie, ist.

3. Notiztafel nach Anspruch 1 oder 2, **dadurch gekennzeichnet, dass** die Energiequelle aus mindestens einem photoelektrischen Element (5) und mindestens einem Akkumulator (7) besteht.

4. Notiztafel nach einem der vorangehenden Ansprüche, **dadurch gekennzeichnet, dass** der Schalter (8) ein Reedschalter ist.

5. Notiztafel nach Anspruch 4, **dadurch gekennzeichnet, dass** der Schreibstift (11) einen Dauermagneten (12) trägt, mit welchem der Reedschalter (8) betätigbar ist.

6. Notiztafel nach Anspruch 5, **gekennzeichnet durch** einen Halter (10) für den Schreibstift (11), der an der Notiztafel so angeordnet ist, dass **durch** den Dauermagneten (12) des im Halter aufgenommenen Schreibstiftes der Reedschalter (8) betätigt wird und **dadurch** die Lichtquelle (4) ausgeschaltet wird.

7. Notiztafel nach einem der vorangehenden Ansprüche, **gekennzeichnet durch** eine wasserdichte Umhüllung (16, 17), die mindestens die an die Schreibfläche (3) angrenzenden Bereiche des Aufzeichnungsträgers (2), die Lichtquelle (4) und die Energiequelle (5; 7) umschliesst.

## Claims

1. Note board (1) with a recording substrate (2) having a writing surface (3), a writing instrument (11), a light source (4) for illumination of the writing surface as well as a power source (5; 7) and a switch (8) for the light source, **characterised in that** the recording substrate (2) is transparent and the light source (4) is designed as background illumination.

2. Note board according to claim 1, **characterised in that** the light source (4) is an electroluminescent light, preferably in the form of a foil.

3. Note board according to claim 1 or 2, **characterised in that** the power source comprises at least one photoelectric element (5) and at least one accumulator (7).

4. Note board according to one of the preceding claims, **characterised in that** the switch (8) is a reed switch.

5. Note board according to claim 4, **characterised in that** the writing instrument (11) bears a permanent magnet (12) with which the reed switch (8) is able to be actuated.

6. Note board according to claim 5, **characterised by** a holder (10) for the writing instrument (11) which holder is disposed on the note board in such a way that the reed switch (8) is actuated by means of the magnet (12) of the writing instrument accommodated in the holder, and the light source (4) is thereby switched off.

7. The note board of one of the preceding claims, **characterised by** a watertight sheathing (16, 17) which encloses at least the light source (4), the power source (5; 7) and the areas of the recording substrate (2) adjoining the writing surface (3).

## Revendications

1. Tablette support pour bloc-notes comprenant un support graphique présentant une surface d'écriture (3), un crayon (11), une source lumineuse (4) pour l'éclairage de la surface d'écriture ainsi qu'une source d'énergie (5; 7) et un interrupteur (8) pour la source lumineuse, **caractérisée en ce que** le support graphique (2) est transparent et la source lumineuse (4) est réalisée comme un éclairage d'arrière-plan.

2. Tablette support pour bloc-notes, selon la revendication 1, **caractérisée en ce que** la source lumineuse (4) est une lampe électroluminescente de préférence sous forme d'une feuille.

3. Tablette support pour bloc-notes, selon l'une des revendications 1 ou 2, **caractérisée en ce que** la source d'énergie se compose d'au moins un élément photoélectrique (5) et au moins d'un accumulateur (7).

4. Tablette support pour bloc-notes, selon l'une des revendications précédentes, **caractérisée en ce que** l'interrupteur (8) est un interrupteur Reed.

5. Tablette support pour bloc-notes, selon la revendication 4, **caractérisée en ce que** le stylo (11) porte un aimant permanent (12) avec lequel l'interrupteur Reed (8) est actionnable.

6. Tablette support pour bloc-notes, selon la revendication 4, **caractérisée par** un support (10) pour le stylo (11) qui est disposé sur la tablette support de sorte que par l'aimant permanent (12) du stylo logé sur le support, l'interrupteur Reed (8) est actionné et ainsi la source lumineuse (4) est mise hors service.

7. Tablette support pour bloc-notes, selon l'une des revendications précédentes, **caractérisée par** une enveloppe étanche à l'eau (16, 17) qui entoure au moins les zones voisines de la surface d'écriture (3), du support graphique (2), la source lumineuse (4) et la source énergétique (5; 7).
